# EUROPÄISCHE PATENTANMELDUNG

(11) **EP 0 325 715 A2**
(43) Veröffentlichungstag der Anmeldung: **02.08.1989**
(21) Anmeldenummer: 88118941.9
(22) Anmeldetag: 14.11.1988
(51) Int. Cl.: E21B 4/14, E21B 7/26

(54) **Rammbohrgerät**

(30) Priorität: 28.01.1988 DE 8801012 U
(71) Anmelder: Römer, Helmuth, D-57413 Finnentrop (DE)
(72) Erfinder: Römer, Helmuth, D-57413 Finnentrop (DE)
(74) Vertreter: TER MEER - MÜLLER - STEINMEISTER & PARTNER

(57) **Zusammenfassung**

Bei einem Rammbohrgerät mit einem in Axialrichtung hin- und hergehend in einem Gehäuse (1) beweglichen, pneumatisch angetriebenen Schlagkolben (2) und an entgegengesetzten Enden des Schlagkolbens gebildeten vorderen und hinteren Antriebsdruckkammern (4,5), die in Abhängigkeit von der Stellung des Schlagkolbens selektiv mit einer Druckquelle verbindbar sind, erfolgt die Druckzufuhr zu der vorderen Antriebsdruckkammer (4) über wenigstens einen im Inneren des Schlagkolbens (2) verlaufenden axialen Kanal (3,6). Dieser Kanal ist über eine verschiebbare Hülse (8) mit einer Entlüftungsöffnung (11) verbindbar, so daß die vordere Antriebsdruckkammer (4) während der Vorwärtsbewegung des Schlagkolbens bis zum Erreichen der vorderen Endstellung des Kolbens entlüftet wird.

## Beschreibung

Die Erfindung betrifft ein Rammbohrgerät gemäß dem Oberbegriff des Anspruchs 1.

Derartige Rammbohrgeräte dienen zum Vortreiben von Erdbohrungen bzw. zum Einschlagen von Rohren und dergleichen. Die Vortriebskraft wird durch den Aufprall eines möglichst massiven Schlagkolbens auf eine vordere Stirnwand des Gehäuses erzeugt. Die Druckluftzufuhr für den pneumatischen Antrieb des Schlagkolbens erfolgt über eine Steuerhülse, die zusammen mit einem hohlen rückwärtigen Abschnitt des Schlagkolbens eine hintere Antriebsdruckkammer begrenzt. Wenn sich der Schlagkolben nach vorn bewegt, so werden durch die Steuerhülse radiale Öffnungen des Schlagkolbens freigegeben, so daß die Druckluft in eine am vorderen Ende des Schlagkolbens gebildete vordere Antriebsdruckkammer gelangt und so die Rückwärtsbewegung des Kolbens bewirkt.

Bei herkömmlichen Rammbohrgeräten weist der Schlagkolben an seinem vorderen Ende einen gleitend in der Bohrung des Gehäuses gelagerten Führungsabschnitt auf, der an seinem äußeren Umfang mit Abflachungen oder axialen Nuten versehen ist, durch die Kanäle zur Druckluftversorgung der vorderen Antriebsdruckkammer gebildet werden. Dies hat den Nachteil, daß an dem Führungsabschnitt des Schlagkolbens und an dem entsprechenden Teil der Bohrung des Gehäuses ein relativ hoher Verschleiß auftritt, da der Führungsabschnitt nur mit einem Teil seiner Umfangsfläche an der Innenwand der Bohrung anliegt.

Der Erfindung liegt die Aufgabe zugrunde, ein Rammbohrgerät zu schaffen, bei dem eine leichtgängige und ver schleißarme und dennoch kostengünstige Lagerung und Führung des Schlagkolbens in dem Gehäuse gewährleistet ist

Die erfindungsgemäße Lösung dieser Aufgabe ergibt sich aus dem kennzeichnenden Teil des Anspruchs 1.

Erfindungsgemäß erfolgt die Druckluftzufuhr zu der vorderen Antriebsdruckkammer über einen im Inneren des Schklagkolbens verlaufenden Kanal. Die Umfangsfläche des Führungsabschnittes des Schlagkolbens ist daher nicht durch Nuten oder Ausnehmungen unterbrochen, so daß der Führungsabschnitt mit seinem gesamten Umfang an der Innenwand der Bohrung des Gehäuses anliegt. Hierdurch wird ein erhöhter oder ungleichmäßiger Verschleiß an der Innenwand der Bohrung vermieden.

Die erfindungsgemäße Konstruktion gestattet es insbesondere, zur Lagerung des Führungsabschnitts des Schlagkolbens in der Gehäusebohrung sogenannte Lagerfolien einzusetzen, die anders als bei herkömmlichen Konstruktionen auf dem gesamten Umfang des Schlagkolbens satt anliegen und damit einem wesentlich geringen Verschleiß unterliegen.

Gemäß einer Weiterbildung der Erfindung dient der axiale Kanal in dem Schlagkolben nicht nur zur Druckluftzufuhr während der Rückbewegung des Schlagkolbens, sondern auch zur Zusatzentlüftung der vorderen Antriebsdruckkammer während der Vorwärtsbewegung des Schlagkolbens.

Bei herkömmlichen Rammbohrgeräten ist die vordere Antriebsdruckkammer nur in der hinteren Endlage des Schlag kolbens über dessen Steueröffnungen mit der Atmosphäre verbunden. Wenn sich der Schlagkolben nach vorn bewegt, werden die Steueröffnungen zunächst durch die Steuerhülse verschlossen und schließlich mit der hinteren Antriebsdruckkammer verbunden. Während dieser Phasen der Vorwärtsbewegung des Schlagkolbens ist das Luftvolumen in der vorderen Antriebsdruckkammer eingeschlossen. Bei herkömmlichen Rammbohrgeräten muß daher durch eine Reduzierung des Durchmessers des vorderen Bereichs des Schlagkolbens ein hinreichend großes Ausgleichsvolumen geschaffen werden, damit die eingeschlossene Luft nicht zu stark komprimiert wird und eine vorzeitige Abbremsung des Kolbens bewirkt. Dieses Ausgleichsvolumen geht jedoch auf Kosten der trägen Masse des Schlagkolbens und damit auf Kosten der Vortriebsleistung.

Durch die erfindungsgemäße Zusatzentlüftung wird eine vorzeitige Abbremsung des Schlagkolbens verhindert, ohne daß ein Ausgleichsvolumen geschaffen werden muß. Der Schlagkolben kann daher bei gleichen Abmessungen des Rammbohrgerätes eine größere träge Masse aufweisen.

Weitere vorteilhafte Ausgestaltungen der Erfindung ergeben sich aus den Unteransprüchen.

In folgenden wird ein bevorzugtes Ausführungsbeispiel der Erfindung anhand der Zeichnungen näher erläutert.

Es zeigen:
Fig. 1 einen Längsschnitt durch ein Rammbohrgerät, dessen Schlagkolben sich in der vorderen Stellung befindet, und
Fig. 2 einen Längsschnitt durch das Rammbohrgerät mit in der hinteren Stellung befindlichem Schlagkolben.

Gemäß Figur 1 weist das Rammbohrgerät ein mit einer Spitze versehenes Gehäuse 1 auf, das am rückwärtigen Ende durch ein eingeschraubtes Endstück 12 abgeschlossen ist.

Im Inneren des Gehäuses 1 wird durch einen axialbeweglich in dem Gehäuse geführten Schlagkolben 2 eine vordere Antriebsdruckkammer 4 begrenzt. Eine hintere Antriebsdruckkammer 5 befindet sich in einem rohrförmigen Abschnitt 13 des Schlagkolbens, der gleitend auf einer Steuerhülse 14 verschiebbar ist. Ein Druckluftschlauch 15 ist über das Endstück 12 und die Steuerhülse 14 mit der hinteren Antriebsdruckkammer 5 verbunden.

In der in Figur 1 gezeigten Stellung des Schlagkolbens 2 gelangt die durch den Druckluftschlauch 15 eingeleitete Druckluft über radiale Steueröffnungen 7, einen zwischen der Umfangsfläche des Schlagkolbens und der Gehäusewand gebildeten Ringraum und über schräg durch einen vorderen Teil des Schlagkolbens verlaufende Kanäle 6 und einen axialen Kanal 3 des Schlagkolbens in die vordere Antriebsdruckkammer 4, so daß sich in dieser ein Druck aufbaut. Da die Wirkfläche des Schlagkolbens 2 gegenüber der vorderen Antriebsdruckkammer 4 größer ist als gegenüber der hinteren Antriebsdruckkammer 5, wird der Schlagkolben nach rückwärts gedrückt. Bei der Rückwärtsbewegung des Schlagkolbens werden die Steueröffnungen 7 vorübergehend durch die Steuerhülse 14 geschlossen. Sobald die Steueröffnungen über das rückwärtige Ende der Steuerhülse hinweggleiten, kann sich der Druck in der vorderen Antriebsdruckkammer 4 über die Kanäle 3,6 und die steueröffnungen 7 des Schlagkolbens sowie über axiale Luftkanäle 16 des Endstücks 12 entspannen, so daß der Schlagkolben durch den in der hinteren Antriebsdruckkammer 5 herrschenden Druck wieder nach vorn getrieben wird (Figur 2).

Die Kanäle 6 des Schlagkolbens münden in einen durch vordere und hintere Schultern 10,17 begrenzten Umfangsflächenabschnitt 9 des Schlagkolbens, auf dem eine Büchse 8 axial verschiebbar ist. Wenn sich bei Erreichen der hinteren Endlage die Bewegungsrichtung des Schlagkolbens 2 umkehrt und der Schlagkolben sich wieder nach vorn bewegt, so wird die Büchse aufgrund ihrer Massenträgheit und aufgrund der Reibung an der Innenwand des Gehäuses in der in Figur 2 gezeigten rückwärtigen Stellung gehalten. Die Kanäle 6 sind somit über eine den vorderen Abschnitt des Schlagkolbens umgebende Entlüftungskammer 20 mit radialen Entlüftungsöffnungen 11 des Gehäuses verbunden, so daß die bei der Vorwärtsbewegung des Schlagkolbens aus der vorderen Antriebsdruckkammer 4 verdrängte Luft auch dann noch entweichen kann, wenn die Steueröffnungen 7 durch die Steuerhülse 14 verschlossen werden. Wenn in der Endphase der Vorwärtsbewegung des Schlagkolbens die Steueröffnungen 7 wieder mit der hinteren Antriebsdruckkammer 5 verbunden sind und der Schlagkolben an der vorderen Stirnwand 19 des Gehäuses 1 anschlägt, so wird die Büchse 8 aufgrund ihrer Massenträgheit und aufgrund des pneumatischen Druckgefälles in ihre vordere Endlage verschoben, wie in Figur 1 gezeigt ist. In dieser Stellung der Büchse 8 kann die Druckluft wieder über die Kanäle 6,3 in die vordere Antriebsdruckkammer gelangen, so daß ein neuer Bewegungszyklus beginnt.

Da die vordere Antriebsdruckkammer 4 während der Vorwärtsbewegung des Schlagkolbens 2 bis in die Endphase der Vorwärtsbewegung hinein entlüftet wird, schlägt der massive Schlagkolben ungedämpft auf die vordere Stirn wand 19 des Gehäuses auf, so daß ein Wirksamer Vortrieb erreicht wird.

Die Lagerung des Schlagkolbens 2 in dem Gehäuse 1 erfolgt mit Hilfe relativ dünner Lagerfolien 21, so daß der Durchmesser des Schlagkolbens 2 nur wenig kleiner zu sein braucht als der Innendurchmesser der Bohrung des Gehäuses. Auf diese Weise wird bei kompakter Konstruktion des Rammbohrgerätes eine hohe Masse des Schlagkolbens erreicht.

## Patentansprüche

1. Rammbohrgerät mit einem in Axialrichtung hin- und hergehend in einem Gehäuse (1) beweglichen, pneumatisch angetriebenen Schlagkolben (2) und an entgegengesetzten Enden des Schlagkolbens gebildeten vorderen und hinteren Antriebsdruckkammern (4,5), die in Abhängigkeit von der Stellung des Schlagkolbens selektiv mit einer Druckquelle verbindbar sind, dadurch **gekennzeichnet**, daß die Druckzufuhr zur vorderen Antriebsdruckkammer (4) über wenigstens einen im Inneren des Schlagkolbens (2) verlaufenden axialen Kanal (3,6) erfolgt.

2. Rammbohrgerät nach Anspruch 1, dadurch **gekennzeichnet,** daß ein vorderer Führungsabschnitt des Schlagkolbens (2) mittels einer Lagerfolie (21) in dem Gehäuse (1) gelagert ist.

3. Rammbohrgerät nach Anspruch 1 oder 2, dadurch **gekennzeichnet**, daß die vordere Antriebsdruckkammer (4) über den Kanal (3,6) des Schlagkolbens (2) mit einer Zusatzentlüftungseinrichtung (8,20,11) verbunden ist, über die die vordere Antriebsdruckkammer während der Vorwärtsbewegung des Schlagkolbens (2) bis zum Erreichen der vorderen Endstellung entlüftbar ist.

4. Rammbohrgerät nach Anspruch 3, dadurch **gekennzeichnet**, daß die Entlüftungseinrichtung eine zwischen der Umfangsfläche eines Abschnitts des Schlagkolbens (2) und dem Gehäuse (1) gebildete, mit der Atmosphäre verbundene Entlüftungskammer (20) aufweist, die am vorderen Ende gegenüber der vorderen Antriebsdruckkammer (4) abgedichtet ist und am hinteren Ende durch eine axial auf dem Schlagkolben (2) verschiebbare Büchse (8) begrenzt wird und in der rückwärtigen Stellung der Büchse (8) über den Kanal (3,6) des Schlagkolbens mit der vorderen Antriebsdruckkammer (4) in Verbindung steht.

5. Rammbohrgerät nach Anspruch 4, dadurch **gekennzeichnet**, daß das Gehäuse (1) in Höhe der Entlüftungskammer (20) mit wenigstens einer radialen Entlüftungsöffnung (11) versehen ist.
